# EUROPÄISCHE PATENTSCHRIFT

(11) **EP 2 150 376 B1**
(45) Veröffentlichungstag und Bekanntmachung des Hinweises auf die Patenterteilung: **15.10.2014**
(21) Anmeldenummer: 08709130.2
(22) Anmeldetag: 20.02.2008
(51) Int. Cl.: B24B 23/03, B24B 41/04

(54) **MOTORISCH ANGETRIEBENE WERKZEUGMASCHINE**
MOTOR-DRIVEN MACHINE TOOL
MACHINE-OUTIL ENTRAÎNÉE PAR UN MOTEUR

(30) Priorität: 19.04.2007 DE 102007018466
(43) Veröffentlichungstag der Anmeldung: 10.02.2010
(73) Patentinhaber: Robert Bosch GmbH, 70442 Stuttgart (DE)
(72) Erfinder: ZAISER, Adolf, 73257 Koengen (DE)
(86) Internationale Anmeldenummer: PCT/EP2008/052053
(87) Internationale Veröffentlichungsnummer: WO 2008/128804

(56) Entgegenhaltungen:
- EP-A- 0 303 955
- EP-A- 0 591 875
- US-A- 3 482 362
- US-A- 4 744 177

## Beschreibung

Die Erfindung bezieht sich auf eine motorisch angetriebene Werkzeugmaschine mit einer von einer Antriebseinheit angetriebenen Antriebswelle und einer Abtriebswelle, auf der das Werkzeug aufgenommen ist, nach dem Oberbegriff des Anspruches 1.

### Stand der Technik

In der DE 101 04 993 A1 wird eine Handwerkzeugmaschine zum Schleifen oder Polieren beschrieben, deren elektrischer Antriebsmotor über ein Getriebe einen Schleifteller beaufschlagt. In dem Getriebe ist eine Schaltvorrichtung enthalten, mittels der zumindest zwei Scheiftellerbewegungsarten wählbar sind. Zum einen soll ein Schwingschleifbetrieb realisiert werden, zum andern soll der Schleifteller eine ausschließliche rotatorische Bewegung zum Polieren eines Werkstücks durchführen können. Zur Realisierung des Schwingschleifbetriebs ist ein Exzenterantrieb vorgesehen, über den die Rotationsbewegung der Antriebswelle in eine exzentrische Bewegung des Schleiftellers umgesetzt wird.

Grundsätzlich können bei derartigen Schleifgeräten mit exzentrischem Antrieb Unwuchtschwingungen entstehen, die zu Komforteinbußen in der Handhabung der Werkzeugmaschine führen. Es ist darauf zu achten, dass die Schwingungen und Vibrationen ein zulässiges Maß nicht überschreiten.

Aus der EP 0 303 955 A1 ist eine Handschleifmaschine mit einem exzentrisch bewegtem Schleifteller bekannt, wobei zur Reduzierung von Schwingungen ein Massenausgleich an einer Abtriebswelle, welche Träger eines Schleiftellers ist, angeordnet ist. Die Abtriebswelle wird von einer Motorwelle angetrieben. Der Massenausgleich besteht aus einer Zusatzmasse, die fest mit der Abtriebswelle verbunden ist, sowie zwei Stellringen, die eine kreisrunde Kontur und eine exzentrische Bohrung aufweisen und an der Abtriebswelle drehbar gelagert sind. Je nach Winkellage der Stellringe können verschiedene Unwuchten ausgeglichen werden, wodurch es möglich ist, verschiedenartige Schleifteller einzusetzen und für die jeweiligen Schleifteller einen Massenausgleich vorzunehmen.

Der Massen- bzw. Schwingungsausgleich erfordert das Anbringen von mehreren Zusatzmassen, wodurch die Gesamtmasse der Abtriebswelle bzw. das Trägheitsmoment dieser Welle signifikant erhöht wird. Dementsprechend müssen höhere Kräfte bzw. Momente erzeugt und größer dimensionierte Antriebsmotoren eingesetzt werden, um die Abtriebswelle mit dem an der Abtriebswelle gehaltenen Schleifteller in eine Drehbewegung zu versetzen.

### Offenbarung der Erfindung

Der Erfindung liegt die Aufgabe zugrunde, eine motorisch angetriebene Werkzeugmaschine, bei der die Drehbewegung der Antriebswelle über eine Exzenterkoppeleinrichtung auf die Abtriebswelle übertragbar ist, mit einfachen konstruktiven Maßnahmen schwingungsarm auszubilden.

Diese Aufgabe wird erfindungsgemäß mit den Merkmalen des Anspruches 1 gelöst. Die Unteransprüche geben zweckmäßige Weiterbildungen an.

Bei der erfindungsgemäßen, motorisch angetriebenen Werkzeugmaschine, bei der es sich insbesondere um eine Handwerkzeugmaschine handelt, ist die Drehbewegung der vom Antriebsmotor beaufschlagten Antriebswelle mithilfe einer Exzenterkoppeleinrichtung auf die Abtriebswelle übertragbar, auf der das Werkzeug aufgenommen ist. Zum Schwingungsausgleich ist eine Massenausgleichseinrichtung vorgesehen, die zumindest mit der Abtriebswelle in Wirkverbindung steht und eine der Exzenterkoppelbewegung entgegengerichtete Ausgleichsbewegung ausführt. Aufgrund dieses Schwingungsausgleichs ist die Vibrationsbelastung zumindest in einzelnen Betriebsphasen der Werkzeugmaschine deutlich reduziert, wobei gegebenenfalls auch eine Schwingungsreduzierung über den gesamten Betriebsbereich in Betracht kommt. Vorteilhafterweise sind die Schwingungen zumindest im Leerlauf der Werkzeugmaschine reduziert, gegebenenfalls aber auch im Arbeitsbetrieb.

Die Reduzierung der Schwingungen wird dadurch erreicht, dass die Massenausgleichseinrichtung auf die Abtriebswelle einwirkt, und zwar in der Weise, dass die Massenausgleichseinrichtung eine zur Exzenterkoppelbewegung entgegengerichtete Ausgleichsbewegung ausübt. Diese Ausgleichsbewegung kompensiert die von der Exzenterkoppeleinrichtung erzeugten Drehschwingungen wenigstens teilweise. Da die Massenausgleichseinrichtung zumindest mit der Abtriebswelle in Wirkverbindung steht, werden Unwuchtschwingungen motornah kompensiert. Gegebenenfalls kommt aber auch eine Wirkverbindung der Massenausgleichseinrichtung mit der Abtriebswelle in Betracht, die Träger des Werkzeuges ist.

Die Massenausgleichseinrichtung kann auf verschiedene Arten ausgeführt sein. Möglich ist eine Ausführung der Massenausgleichseinrichtung mit einem Massenausgleichsglied und einem Exzenterglied, das auf einer der Wellen sitzt, wobei das Massenausgleichsglied mit dem Exzenterglied in Wirkverbindung steht und insbesondere von diesem bewegt wird. Vorteilhafterweise ist die Exzenterkoppeleinrichtung analog hierzu aufgebaut und umfasst ein Koppelglied und ebenfalls ein Exzenterglied, das auf einer der Wellen sitzt, wobei das Koppelglied mit dem Exzenterglied in Wirkverbindung steht und von diesem in Bewegung versetzt wird. Die Massenausgleichseinrichtung und die Exzenterkoppeleinrichtung sind insbesondere parallel zueinander angeordnet, wobei vorteilhafterweise das Massenausgleichsglied und das Koppelglied parallel verlaufen und die Exzenterglieder beide auf der gleichen Welle, insbesondere der motorisch angetriebenen Antriebswelle aufsitzen. Die Exzenterglieder sind beispielsweise als Exzenternocken ausgebildet, die das jeweils zugeordnete Koppel- bzw. Massenausgleichsglied beaufschlagen, wobei Koppelglied und Massenausgleichsglied bevorzugt als Koppelgabel ausgeführt sind, deren Gabelzinken das jeweilige Exzenterglied umgreifen. Die Gabelzinken liegen an der Kontur des Exzenternockens an und werden durch die Exzenterbewegung des Nockens ausgelenkt, wobei diese Exzenterbewegung über das Koppelglied in eine Pendelbewegung der Abtriebswelle mit dem Werkzeug übertragen wird, die daraufhin eine rotatorische Pendelbewegung mit üblicherweise einem Winkelausschlag von in der Regel wenigen Grad ausführt. Aufgrund der bauähnlichen Ausführung der Massenausgleichseinrichtung führt das Massenausgleichsglied eine entsprechende Bewegung aus, die jedoch der Exzenterkoppelbewegung entgegengerichtet ist. Zweckmäßigerweise sind die beiden Exzenternocken bezogen auf die Drehachse der Welle um 180° zueinander versetzt.

Für die Bewegungsübertragung der Rotation der Antriebswelle auf die Abtriebswelle mithilfe der Exzenterkoppeleinrichtung ist das Koppelglied bevorzugt auf der Abtriebswelle angeordnet, so dass jede Drehbewegung des Koppelgliedes, ausgelöst durch die Bewegung der Antriebswelle und die Übertragung über den Exzenternocken, zu der gewünschten Pendelbewegung führt. Für die Anordnung des Massenausgleichsglieds kommen dagegen verschiedene Ausführungen in Betracht. Gemäß einer ersten vorteilhaften Realisierung ist das Massenausgleichsglied ebenfalls auf der Abtriebswelle gehalten, wobei in diesem Fall das Massenausgleichsglied drehbar auf der Abtriebswelle gelagert ist, so dass eine entgegengerichtete Bewegung des Massenausgleichsglieds zum Koppelglied möglich ist. Gemäß einer zweiten vorteilhaften Realisierung ist dagegen das Massenausgleichsglied auf einer separat ausgebildeten Ausgleichswelle gelagert, die entweder koaxial zur Abtriebswelle oder parallel versetzt zu dieser angeordnet ist und insbesondere am Gehäuse der Werkzeugmaschine gehalten ist. Die Schwingungskompensation erfolgt über die Einwirkung der Massenausgleichseinrichtung auf die Antriebswelle.

Die erfindungsgemäße Werkzeugmaschine kann entweder eine winklig zueinander angeordnete Antriebwelle und Abtriebswelle aufweisen, wobei in diesem Fall das Koppelglied der Exzenterkoppeleinrichtung und das Massenausgleichsglied der Massenausgleichseinrichtung vorteilhaft einen abgekröpften Kontaktabschnitt aufweisen, der in Kontakt mit dem jeweiligen Exzenterglied steht. In Betracht kommt aber auch eine parallele Anordnung von Antriebs- und Abtriebswelle, wodurch eine besondere kompakte Ausführung realisiert werden kann. Außerdem ist bei paralleler Anordnung der Wellen ein geradlinig ausgeführtes Koppel- bzw. Massenausgleichsglied ohne abgekröpften Abschnitt möglich.

Des Weiteren ist es vorteilhaft, den Abstand zwischen dem Massenausgleichsglied und dem zugeordneten Exzenterglied geringer auszuführen als den Abstand zwischen dem Koppelglied und dem diesem zugeordneten Exzenterglied. Dies hat zur Folge, dass das kürzer ausgebildete Massenausgleichsglied bei gleicher Exzentrizität der beiden Exzenterglieder eine höhere Winkelbeschleunigung erfährt als das Koppelglied, so dass zum Drehmassenausgleich das Massenausgleichsglied eine geringere Massenträgheit benötigt. Hierdurch wird ein weiterer Bauraumvorteil erzielt. Diese Ausführung eignet sich insbesondere für winklig zueinander stehende Wellen.

Gemäß einer weiteren zweckmäßigen Ausführung ist die Massenausgleichseinrichtung als Hubmassenteil ausgebildet, das in einer gehäuseseitigen Schlittenführung verschieblich gelagert und von dem Exzenterglied beaufschlagbar ist. Im Gegensatz zu den vorgenannten Ausführungen der Massenausgleichseinrichtung, bei denen das Massenausgleichsglied eine ausgleichende Drehbewegung ausführt, ist bei dieser Variante eine vorzugsweise translatorische Verschiebebewegung des Hubmassenteils vorgesehen, die zum Unwuchtausgleich führt. Die Schlittenführung ermöglicht eine Verschiebebewegung des Hubmassenteils gegenüber dem Gehäuse, wobei die Schlittenführung beispielsweise als Kulissenführung mit einem darin geführten Kulissenstift ausgebildet ist.

Weitere Vorteile und zweckmäßige Ausführungen sind den weiteren Ansprüchen, der Figurenbeschreibung und den Zeichnungen zu entnehmen. Es zeigen:
- Fig. 1: eine Handwerkzeugmaschine, deren Werkzeug eine oszillierende Dreh- bzw. Pendelschwingung zum Sägen und Schleifen ausübt, wobei das Werkzeug an einer Abtriebswelle gehalten ist, die senkrecht zu einer motorisch angetriebenen Antriebswelle steht, deren Drehbewegung über eine Exzenterkoppeleinrichtung auf die Abtriebswelle übertragbar ist, und wobei eine Massenausgleichseinrichtung zur Kompensation von Unwuchtschwingungen vorgesehen ist,
- Fig. 2: ein weiteres Ausführungsbeispiel eines handgeführten Werkzeugs zum Schleifen und Sägen, wobei die Abtriebswelle parallel zur Antriebswelle angeordnet ist,
- Fig. 3: ein weiteres Ausführungsbeispiel, bei dem die Massenausgleichseinrichtung ein drehbar gelagertes Massenausgleichsglied umfasst, das an einer separat ausgebildeten Ausgleichswelle gelagert ist,
- Fig. 4: ein weiteres Ausführungsbeispiel einer Handwerkzeugmaschine zum Schleifen und Sägen, bei dem die Massenausgleichseinrichtung ein Hubmassenteil umfasst, das in einer gehäuseseitigen Schlittenführung verschieblich gelagert ist,
- Fig. 5: eine Einzeldarstellung der Schlittenführung aus Fig. 4,
- Fig. 6: die Schlittenführung einschließlich des verschieblich gelagerten Hubmassenteils, das von einem Exzenterglied in der Schlittenführung hin und her bewegt wird,
- Fig. 7 und Fig. 8: eine weitere Massenausgleichseinrichtung mit einem in einer Schlittenführung verschieblich gelagerten Hubmassenteil.

In den Figuren sind gleiche Bauteile mit gleichen Bezugszeichen versehen.

Die in Fig. 1 dargestellte Handwerkzeugmaschine 1 weist einen elektrischen Antriebsmotor 2 auf, dessen Anker 3 fest mit einer koaxialen Antriebswelle 4 verbunden ist, die eine Abtriebs- bzw. Arbeitswelle 5 mit daran angeordnetem Werkzeug 6 antreibt. Bei Betätigung des elektrischen Antriebsmotors 2 wird über eine Exzenterkoppeleinrichtung 7 die Drehbewegung der Antriebswelle 4 in eine Drehpendelbewegung der Abtriebswelle 5 und des Werkzeuges 6 umgesetzt mit einem Winkelausschlag von üblicherweise wenigen Grad. Hierdurch besteht die Möglichkeit, das Werkzeug 6 sowohl zum Schleifen als auch zum Schneiden bzw. Sägen eines Werkstücks einzusetzen.

Die Exzenterkoppeleinrichtung 7 umfasst ein mit der Abtriebwelle 5 fest verbundenes Koppelglied, das im Ausführungsbeispiel als Koppelgabel 8 ausgebildet ist, sowie ein fest mit der Antriebswelle 4 verbundenes Exzenterglied, das als Exzenternocken 9 ausgeführt ist, welcher auf der Antriebswelle 4 drehfest aufsitzt. Der Exzenternocken 9 besitzt eine bezogen auf die Drehachse der Antriebswelle 4 exzentrische Kontur, an der ein abgekröpfter, der Abtriebswelle 5 abgewandter Abschnitt 8a der Koppelgabel 8 anliegt, wobei dieser Abschnitt 8a die beiden Zinken der Gabel umfasst, die an gegenüberliegenden Seiten des Exzenternockens 9 anliegen und die Nockenkontur abtasten. Die Drehachsen von Antriebswelle 4 und Abtriebswelle 5 liegen senkrecht zueinander, wobei der abgekröpfte Abschnitt 8a diesen Winkelversatz ausgleichend um 90° abgebogen ist.

Bei der Bewegungsübertragung der Drehbewegung der Antriebswelle 4 auf die Abtriebswelle 5 mittels der Exzenterkoppeleinrichtung 7 entsteht eine Massenunwucht, zu deren Ausgleich eine Massenausgleichseinrichtung 10 vorgesehen ist, die ebenfalls zwischen Antriebswelle 4 und Abtriebswelle 5 angeordnet ist. Die Massenausgleichseinrichtung 10 ist analog zur Exzenterkoppeleinrichtung 7 ausgebildet, sie erzeugt jedoch eine entgegengerichtete Ausgleichsbewegung zur Kompensation der von der Exzenterkoppeleinrichtung erzeugten Unwuchten. Die Massenausgleichseinrichtung 10 umfasst ein Massenausgleichsglied, das als auf der Abtriebswelle 5 angeordnete Massenausgleichsgabel 11 ausgebildet ist, sowie einen Exzenternocken 12, der fest auf der Antriebwelle 4 aufsitzt. Die Massenausgleichsgabel 11 ist über ein Drehlager 13 drehbar auf der Abtriebswelle 5 gelagert. Entsprechend der gabelförmigen Ausführung der Koppelgabel 8 der Exzenterkoppeleinrichtung 7 ist auch die Massenausgleichsgabel 11 mit einem um 90° umgebogenen, abgekröpften Abschnitt 11a versehen, der die beiden Zinken der Gabel umfasst, die an der Kontur des drehfest an der Antriebswelle 4 aufsitzenden, zugeordneten Exzenternockens 12 anliegen. Der Exzenternocken 12 der Massenausgleichseinrichtung 10 ist zweckmäßigerweise gleich aufgebaut wie der Exzenternocken 9 der Exzenterkoppeleinrichtung 7, jedoch gegenüber diesem um 180° verdreht auf der Antriebswelle 4 angeordnet. Hierdurch ist die Welle 4 mit den Lagern 9 und 12 zumindest ohne statische Unwucht und es muss kein Ausgleichsgewicht vorgesehen werden. Gegebenenfalls kann auch eine abweichende Geometrie und/oder Masse des der Massenausgleichseinrichtung zugeordneten Exzenternockens 12 gewählt werden.

Die Massenausgleichsgabel 11 der Massenausgleichseinrichtung 10 ist benachbart zur Stirnseite der Abtriebswelle 5 angeordnet, die dem Werkzeug 6 abgewandt ist. Die Koppelgabel 8 der Exzenterkoppeleinrichtung 7 ist in einem Bereich zwischen den Drehlagern der Abtriebswelle 5 am Gehäuse 14 der Handwerkzeugmaschine 1 drehfest mit der Abtriebswelle verbunden. Die beiden Exzenternocken 9 und 12 der Exzenterkoppeleinrichtung 7 bzw. der Massenausgleichseinrichtung 10 befinden sich unmittelbar hintereinander liegend auf der Antriebswelle 4, wobei der Exzenternocken 9 der Exzenterkoppeleinrichtung 7 einen größeren Abstand zur Abtriebswelle 5 aufweist als der Exzenternocken 12 der Massenausgleichseinrichtung 10. Dies hat zur Folge, dass aufgrund der gleichartigen Kontur der beiden Exzenternocken 9 bzw. 12 die Massenausgleichsgabel 11 eine größere Winkelbeschleunigung erfährt als die Koppelgabel 8 der Exzenterkoppeleinrichtung 7, wodurch die geringere Masse der kürzeren Massenausgleichsgabel 11 gegenüber der Koppelgabel 8 zumindest teilweise kompensiert werden kann.

In Fig. 2 ist eine alternative, besondere kompakte Ausführung der Handwerkzeugmaschine 1 dargestellt. Das Werkzeug 6 kann wie beim vorherigen Ausführungsbeispiel eine oszillierende Drehpendelbewegung um die Drehachse der Abtriebswelle 5 in einem Winkelbereich von plus/minus wenigen Grad ausführen. Im Unterschied zum vorhergehenden Ausführungsbeispiel sind jedoch Antriebswelle 4 und Abtriebswelle 5 parallel zueinander angeordnet, was die klein bauende Ausführung ermöglicht.

Die Bewegungsübertragung zwischen Antriebswelle 4 und Abtriebswelle 5 erfolgt über die Exzenterkoppeleinrichtung 7, die die drehfest mit der Abtriebswelle 5 verbundene Koppelgabel 8 und den drehfest auf der Antriebswelle 4 aufsitzenden Exzenternocken 9 umfasst. Aufgrund der parallelen Anordnung von Antriebswelle 4 und Abtriebswelle 5 ist die Koppelgabel 8 geradlinig ausgeführt; ein abgekröpfter Abschnitt ist im Unterschied zum vorhergehenden Ausführungsbeispiel nicht erforderlich.

Die Massenausgleichseinrichtung 10 ist analog zur Exzenterkoppeleinrichtung 7 ausgeführt und umfasst die Massenausgleichsgabel 11, die über das Drehlager 13 drehbar auf der Abtriebswelle 5 gelagert ist, sowie den zugeordneten Exzenternocken 12, der drehfest auf der Antriebswelle 4 aufsitzt. Die beiden Gabeln 8 und 11 liegen unmittelbar parallel zueinander, wobei die Koppelgabel 8 der Exzenterkoppeleinrichtung 7 näher am Werkzeug 6 angeordnet ist als die Massenausgleichsgabel 11 der Massenausgleichseinrichtung 10. Möglich ist aber auch eine umgekehrte Anordnung, bei der die Massenausgleichsgabel 11 näher am Werkzeug 6 liegt als die Koppelgabel 8.

Bei der in Fig. 3 dargestellten Handwerkzeugmaschine 1 liegen ähnlich wie im ersten Ausführungsbeispiel Antriebswelle 4 und Abtriebswelle 5 in einem 90°-Winkel zueinander. Die Bewegungsübertragung erfolgt wiederum über eine Exzenterkoppeleinrichtung 7 mit abgekröpfter Koppelgabel 8 und einem Exzenternocken 9, der von dem abgekröpften Abschnitt 8a der Koppelgabel umgriffen wird.

Zum Schwingungsausgleich ist die Massenausgleichseinrichtung 10 vorgesehen, die die Massenausgleichsgabel 11 mit abgekröpftem Abschnitt 11a und Exzenternocken 12 auf der Antriebswelle 4 umfasst. Im Unterschied zum ersten Ausführungsbeispiel ist jedoch die Massenausgleichsgabel 11 nicht an der Abtriebswelle 5, sondern an einer separat hiervon ausgebildeten Ausgleichswelle 15 über das Drehlager 13 drehbar gelagert. Die Ausgleichswelle 15 verläuft parallel mit axialem Versatz zur Abtriebswelle 5 und befindet sich im hinteren, dem Werkzeug 6 gegenüberliegenden Bereich der Handwerkzeugmaschine. Die Ausgleichswelle 15 ist fest im Gehäuse 14 bzw. einem Gehäusedeckel der Handwerkzeugmaschine aufgenommen. Gegebenenfalls kommt auch eine Ausführung mit separater Ausgleichswelle 15 in Betracht, die koaxial zur Abtriebswelle 5 angeordnet ist.

Im Ausführungsbeispiel gemäß Fig. 4 sind Antriebswelle 4 und Abtriebswelle 5 senkrecht zueinander angeordnet, wobei zur Bewegungsübertragung die Exzenterkoppeleinrichtung 7 mit Koppelgabel 8 und Exzenternocken 9 vorgesehen ist. Die Massenausgleichseinrichtung 10 ist in diesem Fall im Unterschied zu den vorhergehenden Ausführungsbeispielen nicht mit einem rotatorisch zu beaufschlagenden Bauteil ausgeführt, sondern weist ein translatorisch bewegbares Hubmassenteil 16 auf. Dieses Hubmassenteil 16 wird von dem Exzenternocken 12, welcher Bestandteil der Massenausgleichseinrichtung 10 ist, in einer gehäuseseitigen Schlittenführung translatorisch verschoben, wodurch die ausgleichenden Massenkräfte erzeugt werden. Die Schlittenführung für das Hubmassenteil 16 befindet sich in einem Schlittenführungsteil 17, das mit dem Gehäuse 14 der Werkzeugmaschine 1 verbunden ist.

In den Figuren 5 und 6 findet sich eine Einzeldarstellung des Schlittenführungsteils 17 mit darin aufgenommenem Hubmassenteil 16. Das Hubmassenteil 16 kann in dem Schlittenführungsteil 17 ausschließlich translatorisch verschieblich bewegt werden, und zwar, bezogen auf die Drehachse 18 des Antriebsmotors 2 sowie des auf der Antriebswelle 4 aufsitzenden Exzenternockens 12, in Querrichtung. Wie Fig. 6 zu entnehmen, besitzt das Hubmassenteil 16 eine U-förmige Ausnehmung 19, in der der Exzenternocken 12 aufgenommen ist. Die Ausnehmung 19 kann aber gegebenenfalls auch geschlossen ausgeführt sein. Beim Umlauf des Exzenternockens 12 wird aufgrund der exzentrischen Kontur des Exzenternockens 12 das Hubmassenteil 16 in Querrichtung translatorisch hin und her verschoben. Die dabei auftretenden Massenkräfte wirken kompensierend zu den Unwuchten, die von der Exzenterkoppeleinrichtung 7 erzeugt werden. Die translatorische Führung erfolgt allein über die Außenkontur des Hubmassenteils 16 an zugeordneten Innenflächen des Schlittenführungsteils 17. Zur Begrenzung der Bewegung des Hubmassenteils 16 in Achsrichtung der Drehachse 18 der Antriebswelle 4 ist das Hubmassenteil von seitlichen Wandungen 17a und 17b des Schlittenführungsteils eingeschlossen.

Im Ausführungsbeispiel gemäß den Figuren 7 und 8 ist ein Hubmassenteil 16 in einem Schlittenführungsteil 17 in einer alternativen Ausführung dargestellt. Die grundsätzliche Funktionsweise entspricht derjenigen des vorhergehenden Ausführungsbeispiels, in dem das Hubmassenteil 16 innerhalb des Schlittenführungsteils 17 translatorisch von dem Exzenternocken 12 hin und her verschoben wird. Allerdings erfolgt die Führung des Hubmassenteils 16 im Schlittenführungsteil 17 mithilfe einer Kulissenbahn 20, die in das Hubmassenteil 16 eingebracht ist, sowie einem Führungsstift 21 der fest mit dem Schlittenführungsteil 21 verbunden ist. Es sind zwei Kulissenbahnen 20 mit jeweils einragendem Führungsstift 21 vorgesehen.

## Patentansprüche

1. Motorisch angetriebene Werkzeugmaschine, insbesondere Handwerkzeugmaschine (1) mit drehbar anzutreibendem Werkzeug (6), mit einer von einer Antriebseinheit (2) angetriebenen Antriebswelle (4) und einer Abtriebswelle (5), auf der das Werkzeug (6) aufgenommen ist, wobei die Drehbewegung der Antriebswelle (4) über eine Exzenterkoppeleinrichtung (7) auf die Abtriebswelle (5) übertragbar ist, wobei zum Schwingungsausgleich eine Massenausgleichseinrichtung (10) vorgesehen ist, die mit zumindest einer der Wellen (4, 5) in Wirkverbindung steht und eine der Exzenterkoppelbewegung entgegengerichtete Ausgleichsbewegung ausführt,
**dadurch gekennzeichnet, dass** die Massenausgleichseinrichtung (10) ein Massenausgleichsglied (11) und ein Exzenterglied (12) umfasst, wobei das Massenausgleichsglied (11) mit dem Exzenterglied (12) in Wirkverbindung steht,
dass die Exzenterkoppeleinrichtung (7) ein Koppelglied (8) und ein Exzenterglied (9) umfasst, wobei das Koppelglied (8) mit dem Exzenterglied (9) in Wirkverbindung steht.
dass die Exzenterglieder als fest mit der Antriebswelle (4) verbundene Exzenternocken (9, 12) ausgebildet sind und dass das Koppelglied (8) bzw. das Massenausgleichsglied (11) an der Kontur der zugeordneten Exzenternocken (9, 12) anliegen.

2. Werkzeugmaschine nach Anspruch 1,
**dadurch gekennzeichnet, dass** ein Bauteil (11) der Massenausgleichseinrichtung (10) drehbar auf der Abtriebswelle (5) gelagert ist.

3. Werkzeugmaschine nach Anspruch 1 oder 2,
**dadurch gekennzeichnet, dass** ein Bauteil (11) der Massenausgleichseinrichtung (10) auf einer separat ausgebildeten Ausgleichswelle (15) gelagert ist.

4. Werkzeugmaschine nach Anspruch 3,
**dadurch gekennzeichnet, dass** die Ausgleichswelle (15) am Gehäuse (14) der Werkzeugmaschine (1) gehalten ist.

5. Werkzeugmaschine nach Anspruch 4,
**dadurch gekennzeichnet, dass** die Ausgleichswelle (15) parallel versetzt zur Abtriebswelle (5) angeordnet ist.

6. Werkzeugmaschine nach einem der Ansprüche 1 bis 5,
**dadurch gekennzeichnet, dass** die Exzenternocken (9, 12) bezogen auf die Drehachse (18) der Antriebswelle (4) um 180° zueinander versetzt sind.

7. Werkzeugmaschine nach einem der Ansprüche 1 bis 6,
**dadurch gekennzeichnet, dass** das Koppelglied (8) und das Massenausgleichsglied (11) jeweils gabelförmig ausgeführt sind, wobei die Gabelzinken das jeweilige Exzenterglied (9, 12) umgreifen.

8. Werkzeugmaschine nach einem der Ansprüche 1 bis 7,
**dadurch gekennzeichnet, dass** der Abstand zwischen dem Massenausgleichsglied (11) und dem zugeordneten Exzenterglied (12) geringer ist als der Abstand zwischen dem Koppelglied (8) und dem zugeordneten Exzenterglied (9).

9. Werkzeugmaschine nach einem der Ansprüche 1 bis 8,
**dadurch gekennzeichnet, dass** Antriebs- und Abtriebswelle (4, 5) winklig zueinander angeordnet sind.

10. Werkzeugmaschine nach Anspruch 9,
**dadurch gekennzeichnet, dass** das Koppelglied (8) und das Massenausgleichsglied (11) jeweils einen abgekröpften Kontaktabschnitt (8a, 11a) aufweisen, der in Kontakt mit dem jeweiligen Exzenterglied (9, 12) steht.

11. Werkzeugmaschine nach nach einem der Ansprüche 1 bis 10,
**dadurch gekennzeichnet, dass** Antriebs- und Abtriebswelle (4, 5) parallel zueinander angeordnet sind.

12. Werkzeugmaschine nach einem der Ansprüche 1 bis 11, **dadurch gekennzeichnet, dass** die Exzenterkoppeleinrichtung (7) zwischen dem Werkzeug (6) und der Massenausgleichseinrichtung (10) auf der Abtriebswelle (5) gehalten ist.

13. Werkzeugmaschine nach einem der Ansprüche 1 bis 12, **dadurch gekennzeichnet, dass** die Massenausgleichseinrichtung (10) ein Hubmassenteil (16) umfasst, das in einer Schlittenführung (17) verschieblich gelagert und von dem Exzenterglied (12) beaufschlagt ist.

14. Werkzeugmaschine nach Anspruch 13,
**dadurch gekennzeichnet, dass** die Schlittenführung (17) eine ausschließlich translatorische Verschiebebewegung des Hubmassenteils (16) ermöglicht.

15. Werkzeugmaschine nach Anspruch 13 oder 14,
**dadurch gekennzeichnet, dass** die Schlittenführung (17) eine Kulissenführung mit einer Kulissenbahn (20) und einem darin geführten Führungsstift (21) umfasst.

## Claims

1. Motor-driven power tool, in particular portable power tool (1), having a tool (6) to be driven in rotation, having a drive shaft (4) driven by a drive unit (2), and an output shaft (5) on which the tool (6) is received, wherein the rotary movement of the drive shaft (4) is transmissible to the output shaft (5) via an eccentric coupling device (7), wherein a mass balancing device (10) is provided for vibration compensation, said mass balancing device (10) being operatively connected to at least one of the shafts (4, 5) and executing a compensating movement in the opposite direction to the eccentric coupling movement, **characterized in that** the mass balancing device (10) comprises a mass balancing member (11) and an eccentric member (12), wherein the mass balancing member (11) is operatively connected to the eccentric member (12),
**in that** the eccentric coupling device (7) comprises a coupling member (8) and an eccentric member (9), wherein the coupling member (8) is operatively connected to the eccentric member (9),
**in that** the eccentric members are in the form of eccentric cams (9, 12) that are firmly connected to the drive shaft (4), and **in that** the coupling member (8) and the mass balancing member (11), respectively, bear against the contour of the associated eccentric cams (9, 12).

2. Power tool according to Claim 1,
**characterized in that** a component (11) of the mass balancing device (10) is mounted in a rotatable manner on the output shaft (5).

3. Power tool according to Claim 1 or 2, **characterized in that** a component (11) of the mass balancing device (10) is mounted on a separately formed balancing shaft (15).

4. Power tool according to Claim 3,
**characterized in that** the balancing shaft (15) is held on the housing (14) of the power tool (1).

5. Power tool according to Claim 4,
**characterized in that** the balancing shaft (15) is arranged in a manner offset parallel to the output shaft (5).

6. Power tool according to one of Claims 1 to 5, **characterized in that** the eccentric cams (9, 12) are offset through 180° with respect to one another with regard to the rotation axis (18) of the drive shaft (4).

7. Power tool according to one of Claims 1 to 6, **characterized in that** the coupling member (8) and the mass balancing member (11) are each embodied in a fork-like manner, wherein the fork tines engage around the particular eccentric member (9, 12).

8. Power tool according to one of Claims 1 to 7, **characterized in that** the distance between the mass balancing member (11) and the associated eccentric member (12) is less than the distance between the coupling member (8) and the associated eccentric member (9).

9. Power tool according to one of Claims 1 to 8, **characterized in that** the drive shaft (4) and output shaft (5) are arranged at an angle to one another.

10. Power tool according to Claim 9,
**characterized in that** the coupling member (8) and the mass balancing member (11) each have a bent contact section (8a, 11a) which is in contact with the particular eccentric member (9, 12).

11. Power tool according to one of Claims 1 to 10, **characterized in that** the drive shaft (4) and output shaft (5) are arranged parallel to one another.

12. Power tool according to one of Claims 1 to 11, **characterized in that** the eccentric coupling device (7) is held on the output shaft (5), between the tool (6) and the mass balancing device (10).

13. Power tool according to one of Claims 1 to 12, **characterized in that** the mass balancing device (10) comprises a stroking mass part (16) which is mounted in a displaceable manner in a slide guide (17) and is acted upon by the eccentric member (12).

14. Power tool according to Claim 13,
**characterized in that** the slide guide (17) allows an only translational displacement movement of the stroking mass part (16).

15. Power tool according to Claim 13 or 14, **characterized in that** the slide guide (17) comprises a slotted guide having a slotted guide track (20) and a guide pin (21) guided therein.

## Revendications

1. Machine-outil entraînée par un moteur, en particulier machine-outil à main (1) pourvue d'un outil (6) à entraîner en rotation, d'un arbre d'entraînement (4) entraîné par une unité d'entraînement (2) et d'un arbre de sortie (5) sur lequel l'outil (6) est reçu, le mouvement de rotation de l'arbre d'entraînement (4) pouvant être transmis à l'arbre de sortie (5) par le biais d'un dispositif d'accouplement à excentrique (7), et un dispositif d'équilibrage des masses (10) étant prévu pour l'équilibrage des vibrations, lequel est en liaison fonctionnelle avec au moins l'un des arbres (4, 5) et effectue un mouvement d'équilibrage opposé au mouvement d'accouplement excentrique, **caractérisée en ce que** le dispositif d'équilibrage des masses (10) comprend un organe d'équilibrage des masses (11) et un organe excentrique (12), l'organe d'équilibrage des masses (11) étant en liaison fonctionnelle avec l'organe excentrique (12), **en ce que** le dispositif d'accouplement à excentrique (7) comporte un organe d'accouplement (8) et un organe excentrique (9), l'organe d'accouplement (8) étant en liaison fonctionnelle avec l'organe excentrique (9), **en ce que** les organes excentriques sont réalisés sous forme de cames excentriques (9, 12) reliées solidement à l'arbre d'entraînement (4) et **en ce que** l'organe d'accouplement (8) ou l'organe d'équilibrage des masses (11) s'applique contre le contour des cames excentriques (9, 12) associées.

2. Machine-outil selon la revendication 1, **caractérisée en ce qu'**un composant (11) du dispositif d'équilibrage des masses (10) est monté à rotation sur l'arbre de sortie (5).

3. Machine-outil selon la revendication 1 ou 2, **caractérisée en ce qu'**un composant (11) du dispositif d'équilibrage des masses (10) est monté sur un arbre d'équilibrage (15) réalisé séparément.

4. Machine-outil selon la revendication 3, **caractérisée en ce que** l'arbre d'équilibrage (15) est retenu sur le carter (14) de la machine-outil (1).

5. Machine-outil selon la revendication 4, **caractérisée en ce que** l'arbre d'équilibrage (15) est disposé de manière décalée parallèlement par rapport à l'arbre de sortie (5).

6. Machine-outil selon l'une quelconque des revendications 1 à 5,
**caractérisée en ce que** les cames excentriques (9, 12) sont, par rapport à l'axe de rotation (18) de l'arbre de sortie (4), décalées de 180° l'une par rapport à l'autre.

7. Machine-outil selon l'une quelconque des revendications 1 à 6,
**caractérisée en ce que** l'organe d'accouplement (8) et l'organe d'équilibrage des masses (11) sont respectivement réalisés en forme de fourche, les dents de fourche venant en prise autour de l'organe excentrique (9, 12) respectif.

8. Machine-outil selon l'une quelconque des revendications 1 à 7,
**caractérisée en ce que** la distance entre l'organe d'équilibrage des masses (11) et l'organe excentrique (12) associé est inférieure à la distance entre l'organe d'accouplement (8) et l'organe excentrique (9) associé.

9. Machine-outil selon l'une quelconque des revendications 1 à 8,
**caractérisée en ce que** les arbres d'entraînement et de sortie (4, 5) sont disposés de manière angulaire l'un par rapport à l'autre.

10. Machine-outil selon la revendication 9, **caractérisée en ce que** l'organe d'accouplement (8) et l'organe d'équilibrage des masses (11) comprennent respectivement une portion de contact coudée (8a, 11a) qui est en contact avec l'organe excentrique (9, 12) respectif.

11. Machine-outil selon l'une quelconque des revendications 1 à 10,
**caractérisée en ce que** les arbres d'entraînement et de sortie (4, 5) sont disposés parallèlement l'un à l'autre.

12. Machine-outil selon l'une quelconque des revendications 1 à 11,
**caractérisée en ce que** le dispositif d'accouplement à excentrique (7) est retenu sur l'arbre de sortie (5) entre l'outil (6) et le dispositif d'équilibrage des masses (10).

13. Machine-outil selon l'une quelconque des revendications 1 à 12,
**caractérisée en ce que** le dispositif d'équilibrage des masses (10) comporte une partie de masse de levée (16) qui est montée de manière mobile dans un guide de coulisseau (17) et est sollicitée par l'organe excentrique (12).

14. Machine-outil selon la revendication 13, **caractérisée en ce que** le guide de coulisseau (17) permet un déplacement de coulissement exclusivement en translation de la partie de masse de levée (16).

15. Machine-outil selon la revendication 13 ou 14, **caractérisée en ce que** le guide de coulisseau (17) comporte un guide à coulisse comprenant une glissière (20) et une broche de guidage (21) guidée dans celle-ci.
